# EUROPÄISCHE PATENTANMELDUNG

(11) **EP 0 194 320 A1**
(43) Veröffentlichungstag der Anmeldung: **17.09.1986**
(21) Anmeldenummer: 84114519.6
(22) Anmeldetag: 30.11.1984
(51) Int. Cl.: A47G 21/02, A47G 21/04, A47G 19/24

(54) **Kombiniertes ausgehöhltes Gewürzbesteck mit ausgewechselbaren Bestecken und einem oben angebrachten Streuer**

(71) Anmelder: Bender, Mathilde, D-6800 Mannheim 1 (DE)
(72) Erfinder: Bender, Mathilde, D-6800 Mannheim 1 (DE)

(57) **Zusammenfassung**

Das Besteck weist einem hohlen Griff zur Aufrohme von Gewürzen auf. Der Hohlraum wird mit einer - durch Bohrungen versetzten - Abschlusskappe, auf der ein mit Nocken versehener Deckel aufmontiert ist, abgedeckt.

## Beschreibung

Die Kombinationserfindung betrifft ein Besteck, in das im ausgehöhlten Griff die Gewürze eingebracht werden und mit einer -durch Bohrungen versetzten-Abschlußkappe, auf der ein mit Nocken versehener Deckel aufmontiert ist, abgedeckt wird.

Bisherige Verfahren ähnlicher Art sind nicht bekannt.

Der Kombinationserfindung liegt die Aufgabe zugrunde, ohne zuzügliche Gefäße, in dem sowieso gebrauchten Besteck, die Gewürze bei gebrauch eines Bestecks, zur Hemd zu haben.

Diese Aufgabe wird erfindungsgemäß dadurch gelöst, daß das kombinierte Gewürzbesteck in seinem Hauptbestandteil ein ausgehöhlter Griff beinhaltet, der mit einer Kappe in der Streubohrungen angebracht sind, abgedeckt ist. Auf der Kappe kann sich noch ein Deckel mit Nocken befinden, die die Bohrungen in der Kappe frei stoßen und zugleich durch das abdecken der Bohrungen, das austreten der Gewürze verhindert.

Vorn im Griff ist eine Aufnahme geschaffen, die die einzelnen Besteckarten, je nach Wahl, durch Klemmvorrichtung aufnimmt.

## Patentansprüche

1. Kombiniertes Gewürzbesteck dadurch gekennzeichnet, daß im Hauptbestandteil - dem Griff - vorn eine Aufnahme mit Klemmvorrichtung für die zu brauchende Bestecke vorhanden ist und danach ein Hohlkörper zur Aufnahme der Gewürze besteht, auf dem am hinteren Teil eine Kappe mit Streubohrungen aufmontiert ist und auf dieser Kappe ein Deckel mit Nocken - zum frei machen der eventuell verstopften Streubohrungen - montiert ist, der bei Nichtgebrauch das Auslaufen des Gewürzes verhindert.
